# EUROPÄISCHE PATENTSCHRIFT

(11) **EP 2 255 700 B1**
(45) Veröffentlichungstag und Bekanntmachung des Hinweises auf die Patenterteilung: **21.03.2012**
(21) Anmeldenummer: 09161132.7
(22) Anmeldetag: 26.05.2009
(51) Int. Cl.: A47C 7/70, A47C 7/56

(54) **Klappmechanismus für Klapptische**
Flap mechanism for fold-up tables
Mécanisme pliant pour tables pliantes

(43) Veröffentlichungstag der Anmeldung: 01.12.2010
(73) Patentinhaber: Smuda, Michael, 47447 Moers (DE)
(72) Erfinder: Smuda,, Michael, 47447, Moers (DE); Köhn, Nils, 10407, Berlin (DE)
(74) Vertreter: Hohgardt, Martin

(56) Entgegenhaltungen:
- DE-A1- 2 816 601
- DE-A1- 3 223 528
- US-A- 4 372 604
- US-A- 5 050 929
- US-A- 5 927 799

## Beschreibung

Die Erfindung betrifft einen Klappmechanismus für Klapptische. Der Klappmechanismus dient dabei der Dämpfung des Abklappens der Tischplatte, insbesondere wenn diese aus einer im Wesentlichen vertikalen Verstaustellung in eine im Wesentlichen horizontale Nutzstellung geklappt wird.

Klapptische mit unterschiedlichsten Klappmechanismen finden überall dort Verwendung, wo das Raumangebot begrenzt ist oder ein permanenter Tisch ungeeignet ist. So finden sich Klapptische insbesondere in Fahrzeugen, Booten und Flugzeugen sowie in Vorlesungs- und Konferenzsälen. Eine verstärkte Nachfrage nach Tischen ist aber auch in Wartebereichen, wie zum Beispiel an Flughäfen zu beobachten, da immer mehr mobile Personal Computer (z.B. Laptops) zum Einsatz kommen, welche eine solide Unterlage benötigen. Ein Klapptisch welcher eine komfortable Bedienung, sowie ein einfaches nachträgliches Anbringen an / in vorhandene Möbelstücke ermöglicht, wäre somit vorteilhaft. Insbesondere wäre bei einem solchen Tisch vorteilhaft, wenn der Klappmechanismus zum Klappen der Tischplatte einfach gestaltet wäre aber trotzdem eine komfortable Benutzung erlauben würde. Komfortabel bezieht sich in diesem Zusammenhang auf ein nicht abruptes sondern gedämpftes Abklappen der Tischplatte, wenn diese von einer vertikalen Verstaustellung in eine horizontale Nutzstellung bewegt wird.

Die bisher verwendeten Klappmechanismen von Klapptischen sind entweder ungedämpft in ihrer Bewegung oder sehr komplex aufgebaut. So zeigt zum Beispiel

US 5,927,799 einen in einem Staufach versenkbaren Klapptisch, welcher von einer im Wesentlichen vertikalen Verstaustellung, in eine im Wesentlichen horizontale Nutzstellung geklappt werden kann. Der beschriebene Klapptisch weist allerdings keinen Klappmechanismus auf, welcher das Abklappen der Tischplatte dämpfen würde. Ein ungedämpftes Abklappen der Tischplatte ist zumeist mit einer störenden Geräuschentwicklung verbunden, die es gerade im Hinblick auf den Einsatzort solcher Klapptische, wie zum Beispiel in Vorlesungs- oder Konferenzsälen, zu verhindern gilt. Ein komplexer Dämpfungsmechanismus, der das abrupte Abklappen verhindern soll, ist zum Beispiel in EP1 980 178 A1 gezeigt; hier wirken mehrere fest mit der Drehachse verbundene Dämpfungselemente in einem komplexen Mechanismus der abrupten Abklappbewegung entgegen.

DE-A-32 23 528 offenbart eine Vorrichtung mit einem Trägerelement und einem Klappmechanismus gemäß dem Oberbegriff des Anspruchs 1.

Es stellt sich daher die Aufgabe, einen Klappmechanismus für einen Klapptisch zu entwickeln, der die vorher benannten Nachteile nicht aufweist und insbesondere eine geringe Komplexität aufweist und sowohl robust als auch unempfindlich ist. Diese Aufgabe wird erfindungsgemäß durch die Vorrichtung und das Verfahren gemäß der unabhängigen Patentansprüche gelöst.

Die erfindungsgemäße Vorrichtung weist ein Trägerelement und einen Klappmechanismus auf. An dem Trägerelement kann beispielsweise die Tischplatte des Klapptisches angeordnet sein oder das Trägerelement wird durch die Tischplatte gebildet. Mit Hilfe des Klappmechanismus kann das Trägerelement aus einer Verstaustellung durch ein Verschieben und ein anschließendes Klappen des Trägerelementes in eine Nutzstellung bewegt werden. Ein Beispiel für eine Nutzstellung ist eine im Wesentlichen horizontal vor einem Sitzplatz angeordnete Tischplatte, die an dem Trägerelement befestigt ist. Wohingegen die Tischplatte in der Verstaustellung beispielsweise im Wesentlichen vertikal neben dem Sitzplatz angeordnet sein kann. In Abhängigkeit von der Verwendung sind aber auch andere Nutzstellungen beziehungsweise Verstaustellungen denkbar.

Der erfindungsgemäße Klappmechanismus weist mindestens drei Bauteile auf, eine Führungsschiene, ein Rotationselement und ein Klappelement. Dabei wirken diese Bauteile beim Verschieben der Tischplatte aus der Verstaustellung derart zusammen, dass eines von dem Klappelement und dem Rotationselement entlang der Führungsschiene geschoben wird. Dabei wird das eine von dem Klappelement und dem Rotationselement zu dem anderen von dem Klappelement und dem Rotationselement geschoben. Es wird also entweder das Klappelement zu dem Rotationselement geschoben oder das Rotationselement zu dem Klappelement. Die Führungsschiene hat dabei die Aufgabe, dass Schieben des einen Elementes zu dem anderen Element zu unterstützen. In einer bevorzugten Ausführungsform weist die Führungsschiene dafür eine Verschiebenut auf. An der Verschiebenut oder in der Verschiebenut kann sich zum Beispiel das eine von dem Klappelement und dem Rotationselement bewegen. Grundsätzlich können sich aber auch beide Elemente entlang der Führungsschiene bewegen.

Nach dem Verschieben sind das Klappelement und das Rotationselement derart beieinander angeordnet, dass sie zusammen wirken können. Dabei kann zum Beispiel ein Vorsprung des einen Elementes in eine Öffnung des anderen Elementes geschoben werden. Es gibt aber auch noch zahlreiche andere Möglichkeiten, wie zwei Elemente zusammen wirken können. Beispielsweise können die beiden Elemente an-, auf- oder ineinander geschoben werden, um miteinander zusammen zu wirken.

Durch das Zusammenwirken des Klappelementes und des Rotationselementes am Ende des Verschiebevorganges, kann das Trägerelement anschließend in die Nutzstellung geklappt werden. Erfindungsgemäß findet dieser Klappvorgang gegen eine Rückstellkraft statt, die von dem Rotationselement bereit gestellt wird. Hierfür wird eine Rotationsbremse als Rotationselement verwendet.

Durch die erfindungsgemäße Vorrichtung wird erstmals ein Klappmechanismus bereit gestellt, bei dem ein gedämpftes Abklappen des Tisches auf einfachste Weise, robust und unempfindlich realisiert ist. Dieses wird durch die beanspruchte Verwendung der Führungsschiene, des Klappelementes und des Rotationselementes erreicht. Außerdem besteht in der einfachen, robusten und unempfindlichen Dämpfung der Vorteil, dass beispielsweise die an dem Trägerelement angeordnete Tischplatte geräuscharm und schonend heruntergeklappt werden kann. Auch minimiert die Dämpfung ein mögliches Verletzungsrisiko. Des Weiteren sind bei der erfindungsgemäßen Vorrichtung aufgrund des Einsatzes weniger Bauteile, die Herstellungskosten wesentlich geringer als bei im Stand der Technik bekannten Klapptischen mit einer vergleichbaren Dämpfungsfunktion. Darüber hinaus ermöglicht die erfindungsgemäße Vorrichtung durch die wenigen notwendigen Bauteile eine wesentlich leichtere Wartung. Auch lässt sich die erfindungsgemäße Vorrichtung leicht nachträglich an / in bestehende Sitzmöbel an- bzw. einfügen was es erlaubt, diese Sitzmöbel über ihre ursprüngliche Funktion hinaus zu erweitern. Die Verwendung des Klappmechanismus ist dabei nicht auf die hier gezeigten Ausführungsbeispiele eines Klapptisches beschränkt. Die in den Ausführungsbeispielen gezeigte Tischplatte lässt sich zum Beispiel auch durch beliebige tablarartige Informations- / Kommunikationssysteme, wie z.B. Flachbildschirme, Tablet-PCs oder ähnliche Systeme austauschen, bei welchen ein gedämpftes Abklappen von Vorteil wäre. Insbesondere kann die Dämpfung dann von Vorteil sein, wenn die elektronische Komponente stoßempfindlich ist. Durch die Dämpfung des Abklappens werden eventuelle Stöße, die zur Beeinträchtigung der elektronischen Komponente führen könnten gehemmt bzw. gänzlich verhindert. Dabei kann das Trägerelement entweder fest mit der Komponente verbunden sein oder einen Halter zur Aufnahme der elektronischen Komponente aufweisen.

In einer bevorzugten Ausführungsform kann das Trägerelement mit Hilfe des Klappmechanismus durch ein Zurückklappen und anschließendes Verschieben aus der Nutzstellung wieder in die Verstaustellung bewegt werden. Hierfür wird vorzugsweise während oder nach dem Zurückklappen des Trägerelementes aus der Nutzstellung, das Zusammenwirken des Klappelementes und des Rotationselementes aufgehoben. Dadurch kann dann eines von dem Klappelement und dem Rotationselement wieder entlang der Führungsschiene verschoben werden, bis sich das Trägerelement und die gegebenenfalls daran angeordnete Tischplatte wieder in der Verstaustellung befinden.

In einer weiteren bevorzugten Ausführungsform ist das Klappelement an dem Trägerelement befestigt. In diesem Fall kann sich beim Verschieben des Trägerelementes aus der Verstaustellung das Klappelement entlang der Führungsschiene zu dem Rotationselement bewegen. Alternativ kann aber auch das Rotationselement an dem Trägerelement befestigt sein. In einer weiteren alternativen Ausführungsform ist das Trägerelement selbst als Führungsschiene ausgestaltet.

In einer bevorzugten Ausführungsform sind entweder das Klappelement und die Führungsschiene oder das Rotationselement und die Führungsschiene einstückig ausgebildet. Dieses kann beispielsweise zweckmäßig sein, wenn die Führungsschiene an der Tischplatte angeordnet ist oder das Trägerelement selbst als Führungsschiene ausgebildet ist. In diesem Fall bewegt sich beim Verschieben nicht nur eines von den beiden Elementen sondern auch die Führungsschiene. Alternativ kann sich bei der Verwendung einer derartigen einstückigen Führungsschiene auch eines von den Elementen bewegen und das andere Element, das einstückig mit der Führungsschiene ausgebildet ist, kann ruhen oder sich zumindest weniger bewegen.

In einer weiteren bevorzugten Ausführungsform findet auch das Zurückschieben des Trägerelementes gegen die Rückstellkraft eines Rotationselementes statt. Vorzugsweise handelt es sich bei diesem Rotationselement um eine Rotationsbremse, die sich bei der Verschiebung des Trägerelementes relativ zu einer Bremsschiene bewegt. Durch ein Zusammenwirken des Rotationselementes mit der Bremsschiene wird eine Rückstellkraft entgegen der Verschiebung ausgeübt. Außerdem kann beispielsweise die Bremsschiene Zahnungen aufweisen, in die die Zahnungen eines Ritzels auf der Rotationsachse des Rotationselementes greifen können, um so ein Zusammenwirken des Rotationselementes und der Bremsschiene zu gewährleisten. Beim Zurückschieben des Trägerelementes bewegen sich das Rotationselement und die Bremsschiene relativ zueinander, so dass je schneller das Zurückschieben passiert, eine größere Strecke vom Rotationselement pro Zeiteinheit zurückgelegt wird. Dieses führt wiederum dazu, dass sich die Rückstellkraft des Rotationselementes erhöht und das Zurückschieben gebremst wird. Dieses wiederum hat zum Vorteil, dass ein eventuelles Verletzungsrisiko durch ein abruptes Hinunterfallen des Trägerelementes vermieden wird. Des Weiteren wird hierdurch eine eventuell an dem Trägerelement angeordnete elektronische Komponente vor Stößen geschützt.

In einer weiteren bevorzugten Ausführungsform der Erfindung sind der Klappmechanismus sowie das Trägerelement und die gegebenenfalls daran angeordnete Tischplatte in einem Gehäuse mit Deckel angeordnet.

In einer weiteren bevorzugten Ausführungsform der Erfindung sind der Klappmechanismus sowie das Trägerelement und die gegebenenfalls daran angeordnete Tischplatte in einem Gehäuse mit Adapterring angebracht. Mittels des Adapterringes kann die gesamte Vorrichtung, nachträglich oder während der Herstellung, in einem Seitenteil eines Möbelstückes (z.B. Polstermöbels) eingebracht werden. Dabei kann der Adapterring des Gehäuses beispielsweise mit mehreren Schrauben an tragenden Teilen des Möbelstückes befestigt werden. Der Deckel des Gehäuses kann dann beispielsweise die Armauflage des Möbelstückes bilden.

In einer weiteren bevorzugten Ausführungsform der Erfindung weist das Trägerelement mit der Tischplatte außerdem noch Mittel zur Tiefenverstellung der Tischplatte auf. Mit derartigen Mittel können die Tischplatte oder andere Komponenten, die am Trägerelement befestigt sind, in einer im Wesentlichen horizontalen Ebene verschoben werden. Mit Hilfe dieser Tiefenverstellung können die Tischplatte oder die anderen Komponenten in der Nutzstellung beispielsweise an die verschiedenen Bedürfnisse der Nutzer angepasst werden. Diese Mittel zur Tiefenverstellung können dabei in verschiedenster Weise ausgestaltet sein. In einer bevorzugten Ausführungsform können Gleitlager oder alternativ Parallelogrammgelenke verwendet werden, um die Tiefenverstellung zu gewährleisten. Die im Wesentlichen horizontale Ebene und die im Wesentlichen horizontale Nutzstellung müssen nicht komplett horizontal sein, wie dieses beispielhaft bei einem Tisch vorteilhaft ist. Insbesondere an dem Trägerelement angeordnete Informations- und Kommunikationssysteme sind vorteilhafterweise in einem gewissen Winkel anordbar, damit der Benutzer den bestmöglichsten Blickwinkel hat.

In einer weiteren bevorzugten Ausführungsform weist die Vorrichtung außerdem einen Haltearm auf. Mit Hilfe dieses Haltearms kann die erfindungsgemäße Vorrichtung auf einfache Weise beispielsweise an einer Sitzbank befestigt werden. Der Haltearm kann auch zum Beispiel zweiteilig ausgestaltet sein. Die zweiteilige Ausgestaltung dient dabei dem Zweck, dass der erste Teil des Haltearms gleichbleibend für alle Vorrichtungsausführungen hergestellt werden kann, wobei der zweite Teil des Haltearms, als Adapter für verschiedenste Befestigungsmöglichkeiten dienen kann. Der Adapter kann dabei die verschiedensten Varianten der Anbringung, zum Beispiel die unterschiedlichsten Formen von Banktraversen, Anstellwinkeln etc. berücksichtigen. Des Weiteren ermöglicht diese Zweiteiligkeit auch das einfachere Demontieren der Vorrichtung zum Zwecke der Wartung oder Reinigung. Falls das Trägerelement eine elektronische Komponente aufweist, können die Energieversorgung und / oder Datenübertragungen durch Kabelverbindungen im Haltearm realisiert werden. In einem Ausführungsbeispiel beinhaltet der zweiteilige Haltearm auch ein Stecksystem. Mittels dieses Stecksystems können die Energieversorgung und Datenübertragungen gewährleistet werden. Das Stecksystem ermöglicht außerdem eine einfache Montage und Demontage der Vorrichtung im Ganzen.

Die Aufgabe des gedämpften Klappens wird allerdings auch durch das erfindungsgemäße Verfahren zum Verschieben eines Trägerelementes mit Hilfe eines Klappmechanismus mit einer Führungsschiene, einem Rotationselement und einem Klappelement gelöst. Dabei wird beim Verschieben des Trägerelementes aus der Verstaustellung eines von dem Klappelement und dem Rotationselement mit Hilfe der Führungsschiene derart zu dem anderen von dem Klappelement und dem Rotationselement geschoben, dass durch ein Zusammenwirken des Klappelementes und des Rotationselementes, das Trägerelement und die gegebenenfalls daran angeordnete Tischplatte gegen die Rückstellkraft des Rotationselementes in die Nutzstellung geklappt werden kann.

Beim Einklappen des Trägerelementes und der gegebenenfalls daran angeordneten Tischplatte vollzieht sich das beschriebene Verfahren in umgekehrter Reihenfolge. Während oder nach dem Zurückklappen des Trägerelementes aus der Nutzstellung, wird das Zusammenwirken des Klappelementes und des Rotationselementes aufgehoben. Dadurch kann dann eines von dem Klappelement und dem Rotationselement wieder mit Hilfe der Führungsschiene verschoben werden, bis sich die an dem Trägerelement angeordnete Tischplatte wieder in der Verstaustellung befindet.

Die Erfindung ermöglicht somit eine komfortable Nutzung eines Klapptisches oder tablarartiger Informations- / Kommunikationssysteme. Außerdem dient sie in den gezeigten bevorzugten Ausführungsformen dazu, Möbelstücke über ihre grundsätzliche Funktion hinaus zu erweitern.

Im Folgenden wird die Erfindung anhand der in den Figuren gezeigten Ausführungsform näher erläutert, wobei:
- Fig. 1: einen Vertikalschnitt durch eine Ausführungsform des erfindungsgemäßen Klappmechanismus mit Tischplatte, jeweils in der Verstaustellung, der Ausziehstellung und der Nutzstellung zeigt;
- Fig. 2: eine schematische Zeichnung einer Ausführungsform des erfindungsge- mäßen Zusammenwirkens der Elemente des Klappmechanismus zeigt;
- Fig.3 einen: Längsschnitt durch den erfindungsgemäßen Klappmechanismus zeigt; und
- Fig.: 4 eine perspektivische Ansicht einer Ausführungsform des erfindungsgemä- ßen Klappmechanismus in einem Gehäuse mit Deckel zeigt; und
- Fig.: 5 eine perspektivische Ansicht einer Ausführungsform des erfindungsgemä- ßen Klappmechanismus in einem Gehäuse mit Adapterring zeigt.

Figur 1 zeigt einen Vertikalschnitt durch eine Ausführungsform des erfindungsgemäßen Klappmechanismus bei der sich eine Tischplatte 3 an einem Trägerelement 2 befindet, einmal in der Verstaustellung (Fig. 1a), einmal in der Ausziehstellung (Fig. 1b) und einmal in der Nutzstellung (Fig. 1c). In der hier gezeigten bevorzugten Ausführungsform, sind der Klappmechanismus und die Tischplatte 3 in einem Gehäuse 10 mit Deckel 11 angeordnet. Der Deckel 11 verschließt in diesem Ausführungsbeispiel das Gehäuse 10 in der Verstau- sowie Nutzstellung und kann z.B. als Armlehne dienen. Des Weiteren verhindert er, dass Schmutz in das Gehäuse 10 eindringen kann. Am Gehäuse 10 selbst ist ein zweiteiliger Haltearm 13a, 13b angebracht, welcher es ermöglicht, die Vorrichtung 1 an einem Möbelstück (z.B. einer Sitzbank) zu befestigen.

Der in Figur 1 gezeigte Klappmechanismus weist eine Führungsschiene 4 mit einer Verschiebenut 5 auf. In der Verschiebenut 5 kann sich ein Klappelement 7 bewegen, welches in der vorliegenden Ausführungsform am Trägerelement 2 der Tischplatte 3 angeordnet ist. Des Weiteren weist der Klappmechanismus ein Rotationselement 6 auf, welches sich in der Darstellung in Figur 1 im oberen Bereich des Gehäuses 10 an einem Ende der Führungsschiene 4 befindet. Das gezeigte Rotationselement 6 weist eine Rotationsbremse auf und hat in diesem Beispiel eine von dem restlichen Rotationselement 6 hervorstehende Rotationsachse, die in Richtung der Verschiebenut 5 der Führungsschiene 4 zeigt. Diese Rotationsachse der Rotationsbremse bildet in diesem Ausführungsbeispiel den Drehpunkt des Trägerelementes 2 und der Tischplatte 3. Wird die Tischplatte 3 aus der Verstaustellung (Fig. 1a) in die Nutzstellung (Fig. 1c) bewegt, so wird das Klappelement 7 in der Verschiebenut 5 der Führungsschiene 4 zusammen mit dem an dem Klappelement 7 angeordneten Trägerelement 2 nach oben geführt, bis das Klappelement 7 und das Rotationselement 6 zusammen wirken können. Durch dieses Zusammenwirken ist dann ein Abklappen der Tischplatte 3 in die Nutzstellung (Fig. 1c) möglich. Das Zusammenwirken des Rotationselementes 6 und des Klappelementes 7 ist näher in Figur 2 gezeigt.

Figur 2 zeigt schematisch das Zusammenwirken des Rotationselementes 6 und des Klappelementes 7 in drei aufeinander folgenden Zeitschritten. Wie in Figur 1a gezeigt, befindet sich das Klappelement 7 in der Verstaustellung im unteren Bereich der Verschiebenut 5 der Führungsschiene 4 und hat in dieser Position den größten Abstand von dem Rotationselement 6. Wird die Tischplatte 3 mit dem Trägerelement 2, an dem sich das Klappelement 7 befindet, vertikal nach oben gezogen (verschoben), so bewegt sich das Klappelement 7 innerhalb der Verschiebenut 5 der Führungsschiene 4 auf das Rotationselement 6 zu (Fig. 2a). Das Klappelement 7 dient dabei auch als Führung des Trägerelementes 2 und der Tischplatte 3 bei der vertikalen Verschiebung, da das Klappelement 7 sich nur innerhalb der Verschiebenut 5 der Führungsschiene 4 bewegen kann. Somit kann in diesem Ausführungsbeispiel das Trägerelement 2 und die Tischplatte 3 während dem Verschieben des Klappelementes 7 in der Verschiebenut 5 auch nur eine Verschiebung parallel zur Verschiebenut 5 erfahren. Das obere Ende der Verschiebenut 5 stellt den Endpunkt der vertikalen Verschiebung des Klappelementes 7 dar (Fig. 2b). In der gezeigten bevorzugten Ausführungsform ist das Klappelement 7 zumindest teilweise U-förmig ausgestaltet, wobei die Öffnung der U-Form in Richtung des Rotationselementes 6 zeigt. In der in Figur 2 gezeigten Ausführungsform ist diese Öffnung derart ausgestaltet, dass sie zumindest einen Teil der von dem Rotationselement 6 hervorstehenden Rotationsachse aufnehmen kann. Durch das Verschieben der Tischplatte 3 und damit des Trägerelementes 2, wird das in dieser Ausführungsform daran angeordnete Klappelement 7, in der Verschiebenut 5 verschoben, bis der U-förmige Teil des Klappelementes 7 die hervorstehende Rotationsachse des Rotationselementes 6 aufnehmen kann. Diese Aufnahme der hervorstehenden Rotationsachse des Rotationselementes 6 durch den U-förmigen Teil des Klappelementes 7 ist in Figur 2b gezeigt.

In dem in Figur 2 gezeigten Ausführungsbeispiel hat die hervorstehende Rotationsachse des Rotationselementes 6 einen rechteckigen Querschnitt und der von dem U-förmigen Teil des Klappelementes 7 umgebende Bereich hat einen entsprechenden rechteckigen Querschnitt. Dieses ist eine mögliche Realisierung, die es ermöglicht, dass wenn das Klappelement 7 zu dem Rotationselement 6 oder das Rotationselement 6 zu dem Klappelement 7 geschoben wird, das Klappelement 7 und das Rotationselement 6 zusammen wirken können. Wie bereits oben erläutert, gibt es aber auch zahlreiche andere Möglichkeiten, um ein Zusammenwirken dieser beiden Elemente zu erzielen.

Wenn der U-förmige Teil des Klappelementes 7 auf die hervorstehende Rotationsachse des Rotationselementes 6 geschoben ist, wie in Figur 2b gezeigt, so bildet diese Verbindung den Drehpunkt um den die Tischplatte 3 beziehungsweise das Trägerelement 2 mit Hilfe des Klappmechanismus geklappt wird. Das Abklappen der Tischplatte 3 beziehungsweise des Trägerelementes 2 von der im Wesentlichen vertikalen in eine im Wesentlichen horizontale Lage ist durch die Verbindung der hervorstehenden Rotationsachse des Rotationselementes 6 mit dem U-förmigen Teil des Klappelementes 7 nur gegen die Rückstellkraft des Rotationselementes 6 möglich. Durch diese Verbindung wird die Rückstellkraft des Rotationselementes 6 auf das Trägerelement 2 und somit auf die Tischplatte 3 übertragen. Diese Rückstellkraft wirkt zum Beispiel gegen die Abklapprichtung einer Tischplatte 3 beim Klappen in die Nutzstellung (Figur 2c) und verhindert somit ein abruptes Umklappen der Tischplatte 3. Mit Hilfe dieser Rückstellkraft wird somit zum Beispiel eine Dämpfung des Abklappens der Tischplatte 3 bewirkt.

Zusätzlich kann die Vorrichtung 1 auch einen Anschlag aufweisen, an dem ein Element der Vorrichtung 1 anliegt, wenn die Tischplatte 3 beziehungsweise das Trägerelement 2 in der Nutzstellung ist. Diesen Anschlag kann beispielsweise das Rotationselement 6 aufweisen. Alternativ kann die Ausgestaltung des oberen Bereiches der Verschiebenut 5 zusammen mit dem Klappelement 7 einen Anschlag bilden. Der Anschlag kann aber auch mit Hilfe von anderen Mitteln realisiert werden.

Beim Einklappen der Tischplatte 3 beziehungsweise des Trägerelementes 2 vollzieht sich das Zusammenwirken in umgekehrter Reihenfolge und die hervorstehende Rotationsachse des Rotationselementes 6 und der U-förmige Teil des Klappelementes 7 werden wieder getrennt. Dieses Trennen kann stattfinden während die Tischplatte 3 beziehungsweise das Trägerelement 2 aus der im Wesentlichen horizontalen Nutzstellung in eine im Wesentlichen vertikale Stellung zurück geklappt wird oder sobald die Tischplatte 3 beziehungsweise das Trägerelement 2 die im Wesentlichen vertikale Stellung erreicht hat. In der vorliegenden Ausführungsform stellt das Rotationselement 6 beim Einklappen allerdings eine geringere bis zu keiner Rückstellkraft bereit, um ein schnelles Einklappen der Tischplatte 3 beziehungsweise des Trägerelementes 2 zu gewährleisten (z.B. im Notfall). Nach dem Einklappen kann die Tischplatte 3 beziehungsweise das Trägerelement 2 wieder in die Verstaustellung (Fig. 1a) geschoben werden, so dass sich das Rotationselement 6 und das Klappelement 7 wieder voneinander weg bewegen.

Figur 3 zeigt eine Draufsicht auf eine Ausführungsform des erfindungsgemäßen Klappmechanismus in drei aufeinanderfolgenden Zeitschritten beim Einklappen der Tischplatte 3 beziehungsweise des Trägerelementes 2 in die Verstaustellung. In der bevorzugten Ausführungsform sind zwei Führungsschienen 4 und zwei Rotationselemente 6 auf einer Trägerplatte 12 befestigt. Die Tischplatte 3 weist ein Trägerelement 2 mit zwei Klappelementen 7 auf, welche sich in den Verschiebenuten 5 der Führungsschienen 4 bewegen können und mit den hervorstehenden Rotationsachsen der Rotationselemente 6, wie in Figur 2 dargestellt, zusammenwirken können, um somit ein gedämpftes Klappen der Tischplatte 3 zu gewährleisten.

Um das vertikale Verschieben der am Trägerelement 2 angeordneten Tischplatte 3 beim Einklappen zu bremsen, weist die Trägerplatte 12 in dem hier gezeigten Ausführungsbeispiel zusätzlich zwei Bremsschienen 9 auf, welche parallel zu den Führungsschienen 4 verlaufen. Die Bremsschienen 9 können Zahnungen aufweisen, die mit einer entsprechenden Zahnung an weiteren Rotationselementen 8 zusammen wirken können. In der in Figur 3 gezeigten Ausführungsform sind die weiteren Rotationselemente 8 an dem Trägerelement 2 der Tischplatte 3 angeordnet. Beim Verschieben der Klappelemente 7 in der Verschiebenut 5 bewegen sich die weiteren Rotationselemente 8 entlang der Bremsschienen 9. Die weiteren Rotationselemente 8 sind in diesem Ausführungsbeispiel derart ausgelegt, dass sie bei einer Bewegung der Tischplatte 3 beziehungsweise des Trägerelementes 2 in die Verstaustellung durch das Zusammenwirken mit den Bremsschienen 9 eine Bremswirkung verursachen. Vorzugsweise erhöht sich bei diesem Ausführungsbeispiel die von den weiteren Rotationselementen 8 bereit gestellte Rückstellkraft in Abhängigkeit von den Umdrehungen der weiteren Rotationselemente 8, wobei diese wiederum von der beim Zurückschieben der Tischplatte 3 beziehungsweise des Trägerelementes 2 zurückgelegten Strecke abhängen. Dieses bewirkt im gezeigten Ausführungsbeispiel, dass die Tischplatte 3 beziehungsweise das Trägerelement 2 langsam in das Gehäuse 10 in die Verstaustellung gleitet. Dieses ist besonders dann vorteilhaft, wenn dem Benutzer beim Einklappen die Tischplatte 3 beziehungsweise das Trägerelement 2 aus der Hand gerutscht sein sollte und vermindert somit nicht nur eine störende Geräuschentwicklung sondern vermindert auch das Verletzungsrisiko für den Benutzer. Des Weiteren wird gewährleistet, dass eventuell am Trägerelement 2 angeordnete elektronische Komponenten stoßarm beziehungsweise stoßfrei eingeklappt werden können.

## Patentansprüche

1. Vorrichtung (1) mit einem Trägerelement (2) zum Anordnen einer Tischplatte oder eines tablarartigen Informations-/Kommunikationssystems und einem Klappmechanismus zum Abklappen des Trägerelementes (2), wobei mit Hilfe des Klappmechanismus das Trägerelement (2) aus einer Verstaustellung durch ein Verschieben und ein anschließendes Klappen des Trägerelementes (2) in eine Nutzstellung bewegt werden kann,
der Klappmechanismus weist
eine Führungsschiene (4);
ein Rotationselement (6); und
ein Klappelement (7) auf;
die Führungsschiene (4), das Rotationselement (6) und das Klappelement (7) sind derart ausgestaltet, dass beim Verschieben des Trägerelementes (2) aus der Verstaustellung hin zur Nutzstellung, eines von dem Klappelement (7) und dem Rotationselement (6) entlang der Führungsschiene (4) zu dem anderen von dem Klappelement (7) und dem Rotationselement (6) geschoben wird, wobei das Trägerelement (2) entweder an dem geschobenen Rotationselement (6) oder an dem geschobenen Klappelement (7) befestigt ist,
**dadurch gekennzeichnet, dass**
das Rotationselement (6) eine Rotationsbremse ist, die sich gegen eine Rückstellkraft rotieren lässt; und
das Klappelement (7) derart ausgestaltet ist, dass es mit der Rotationsachse der Rotationsbremse lösbar verbindbar ist, so dass wenn das Klappelement (7) und die Rotationsbremse zueinander geschoben sind das Klappelement (7) und die Rotationsbremse verbunden sind, so dass das Trägerelement (2) anschließend gegen die Rückstellkraft der Rotationsbremse in die Nutzstellung geklappt werden kann.

2. Die Vorrichtung (1) nach Anspruch 1, wobei das Trägerelement (2) mit Hilfe des Klappmechanismus, durch ein Zurückklappen und anschließendes Verschieben des Trägerelementes (2) wieder in die Verstaustellung bewegt werden kann, **dadurch gekennzeichnet, dass** beim Zurückklappen des Trägerelementes (2) aus der Nutzstellung, das Klappelement (7) wieder von der Rotationsasche der Rotationsbremse gelöst wird und eines von dem Klappelement (7) und der Rotationsbremse wieder entlang der Führungsschiene (4) verschoben werden kann, bis sich das Trägerelement (2) in der Verstaustellung befindet.

3. Die Vorrichtung (1) nach Anspruch 1, **dadurch gekennzeichnet, dass** die Führungsschiene (4) eine Verschiebenut (5) aufweist.

4. Die Vorrichtung (1) nach Anspruch 1, **dadurch gekennzeichnet, dass** das Klappelement (7) und die Führungsschiene (4) einstückig ausgebildet sind oder die Rotationsbremse und die Führungsschiene (4) einstückig ausgebildet sind.

5. Die Vorrichtung (1) nach Anspruch 1, **dadurch gekennzeichnet, dass** das Verschieben des Trägerelementes (2) durch ein weiteres Rotationselement (8) gebremst wird.

6. Die Vorrichtung (1) nach Anspruch 5, **dadurch gekennzeichnet, dass** das weitere Rotationselement (8) eine Rotationsbremse ist, die sich bei der Verschiebung des Trägerelementes (2) relativ zu einer Bremsschiene (9) bewegt und das weitere Rotationselement (8) mit der Bremsschiene (9) zusammen wirkt.

7. Die Vorrichtung (1) nach Anspruch 1, **dadurch gekennzeichnet, dass** die Vorrichtung (1) in einem Gehäuse (10) angeordnet ist.

8. Die Vorrichtung (1) nach Anspruch 7, **dadurch gekennzeichnet, dass** das Gehäuse (10) einen Deckel (11) aufweist.

9. Die Vorrichtung (1) nach Anspruch 7, **dadurch gekennzeichnet, dass** das Gehäuse (10) einen Adapterring (14) zum Einbau der Vorrichtung (1) in eine Armlehne aufweist.

10. Verfahren zum Verschieben eines Trägerelementes (2) zum Anordnen einer Tischplatte oder eines tablarartigen Informations-/Kommunikationssystems aus einer Verstaustellung und anschließendem Klappen des Trägerelementes (2) in eine Nutzstellung mit Hilfe einer Vorrichtung gemäß Anspruch 1,
**dadurch gekennzeichnet, dass**
beim Verschieben des Trägerelementes (2) aus der Verstaustellung hin zur Nutzstellung, eines von dem Klappelement (7) und der Rotationsbremse entlang der Führungsschiene (4) zu dem anderen von dem Klappelement (7) und der Rotationsbremse geschoben wird, so dass das Klappelement (7) und die Rotationsachse der Rotationsbremse verbunden werden, so dass das Trägerelement (2) anschließend gegen die Rückstellkraft der Rotationsbremse in die Nutzstellung geklappt werden kann.

11. Das Verfahren nach Anspruch 10, wobei das Trägerelement (2) mit Hilfe des Klappmechanismus durch ein Zurückklappen und anschließendes Verschieben des Trägerelementes (2) wieder in die Verstaustellung bewegt werden kann, **dadurch gekennzeichnet, dass** beim Zurückklappen des Trägerelementes (2) aus der Nutzstellung das Klappelement (7) wieder von der Rotationsachse der Rotationsbremse gelöst wird und eines von dem Klappelement (7) und der Rotationsbremse wieder entlang der Führungsschiene (4) verschoben werden kann, bis sich das Trägerelement (2) in der Verstaustellung befindet.

## Claims

1. An apparatus (1) with a carrier element (2) for carrying a table top or a tablet-type information-/communication system and a folding mechanism for folding away the carrier element (2), the carrier element (2) is moved from a stowed position into an operating position by ease of the folding mechanism by moving and subsequently folding the carrier element (2),
the folding mechanism comprises
a guide rail (4)
a rotation element (6); and
a folding element (7);
the guide rail (4), the rotation element (6) and the folding element (7) are adapted in such a way that during the motion of the carrier element (2) from the stowed position to the operating position, one of the folding element (7) and the rotation element (6) is moved along the guide rail (4) to the other of the folding element (7) and the rotation element (6), whereby the carrier element (2) is either arranged at the rotation element (6) or at the folding element (7),
***characterized in that***
the rotation element (6) is a rotation brake, which can only be rotated against a reset force; and
the folding element (7) is adapted in such a way that it is detachable connectable to the rotation axis of the rotation brake, such that when the folding element (7) and the rotation brake are moved to one another, the folding element (7) and the rotation brake are connected, such that the carrier element (2) can only be folded into the operating position against the reset force of the rotation brake.

2. The apparatus (1) according to claim 1, wherein the carrier element (2) by ease of the folding mechanism is brought back into the stowed position by folding back the carrier element (2) and subsequently moving it **characterized in that** during the folding back of the carrier element (2) from the operating position, the folding element (7) is detached from the rotation axis of the rotation brake and one of the folding element (7) and the rotation brake is again moved along the guide rail (4) until the carrier element (2) is again in the stowed position.

3. The apparatus (1) according to claim 1 **characterized in that** the guide rail (4) comprises a sliding recess (5).

4. The apparatus (1) according to claim 1 **characterized in that** the folding element (7) and the guide rail (4) are formed as one piece or the rotation brake and the guide rail (4) are formed as one piece.

5. The apparatus (1) according to claim 1 **characterized in that** the motion of the carrier element (2) is slowed down by a further rotation element (8).

6. The apparatus (1) according to claim 5 **characterized in that** the further rotation element (8) is a rotation brake, which moves relatively to the motion of the carrier element (2) on a brake rail (9) and the further rotation element (8) can work together with the brake rail (9).

7. The apparatus (1) according to claim 1 **characterized in that** the apparatus (1) is arranged in a cover (10).

8. The apparatus (1) according to claim 7 **characterized in that** the cover (10) comprises a lid (11).

9. The apparatus (1) according to claim 7 **characterized in that** the cover (10) comprises an adapter ring (14) for installation of the apparatus (1) into an armrest.

10. A method for moving a carrier element (2) for a table top or a tablet-type information-/communication system from a stowed position to an operating position by folding the carrier element (2) by ease of an apparatus according to claim 1,
***characterized in that***
during the motion of the carrier element (2) from the stowed position to the operating position, one of the folding element (7) and the rotation brake are moved along the guide rail (4) to the other of the folding element (7) and the rotation brake, such that the folding element (7) and the rotation axis of the rotation brake can be connected, such that the carrier element (2) subsequently can be folded into the operating position against the reset force of the rotation brake.

11. The method according to claim 10, wherein the carrier element (2) by ease of the folding mechanism is brought back into the stowed position by folding back of the carrier element (2) and subsequently moving it **characterized in that** during the folding back of the carrier element (2) from the operating position, the folding element (7) is detached from the rotation axis of the rotation brake and one of the folding element (7) and the rotation brake is again moved along the guide rail (4) until the carrier element (2) is again in the stowed position.

## Revendications

1. Dispositif (1) comportant un élément porteur (2) pour disposer un plateau ou un système d'information/communication en forme de tablette et comportant un mécanisme de pliage permettant de rabattre l'élément porteur (2), l'élément porteur (2) pouvant être déplacé d'une position de rangement à une position d'utilisation par un coulissement suivi d'un rabattement de l'élément porteur (2) à l'aide du mécanisme de pliage, le mécanisme de pliage comportant un rail de guidage (4), un élément de rotation (6) et un élément de pliage (7), le rail de guidage (4), l'élément de rotation (6) et l'élément de pliage (7) étant conçus de façon que, lors du coulissement de l'élément porteur (2) de la position de rangement vers la position d'utilisation, l'un parmi l'élément de pliage (7) et l'élément de rotation (6) est déplacé le long du rail de guidage (4) par rapport à l'autre parmi l'élément de pliage (7) et l'élément de rotation (6), l'élément porteur (2) étant fixé soit à l'élément de rotation (6) déplacé, soit à l'élément de pliage (7) déplacé, **caractérisé en ce que** l'élément de rotation (6) est un frein de rotation que l'on peut faire tourner à l'encontre d'une force de rappel, et l'élément de pliage (7) est conçu de façon à pouvoir être relié de manière détachable à l'axe de rotation du frein de rotation, de façon que, lorsque l'élément de pliage (7) et le frein de rotation sont déplacés l'un par rapport à l'autre, l'élément de pliage (7) et le frein de rotation soient reliés de manière que l'élément porteur (2) puisse ensuite être rabattu dans la position d'utilisation à l'encontre de la force de rappel du frein de rotation.

2. Le dispositif (1) selon la revendication 1, dans lequel l'élément porteur (2) peut être à nouveau déplacé vers la position de rangement à l'aide du mécanisme de pliage par un relèvement suivi d'un coulissement de l'élément porteur (2), **caractérisé en ce que**, lors du relèvement de l'élément porteur (2) à partir de la position d'utilisation, l'élément de pliage (7) est à nouveau détaché de l'axe de rotation du frein de rotation et l'un parmi l'élément de pliage (7) et le frein de rotation peut à nouveau être déplacé le long du rail de guidage (4) jusqu'à ce que l'élément porteur (2) se trouve dans la position de rangement.

3. Le dispositif (1) selon la revendication 1, **caractérisé en ce que** le rail de guidage (4) comporte une rainure de coulissement (5).

4. Le dispositif (1) selon la revendication 1, **caractérisé en ce que** l'élément de pliage (7) et le rail de guidage (4) sont conçus d'une seule pièce ou en ce que le frein de rotation et le rail de guidage (4) sont conçus en une seule pièce.

5. Le dispositif (1) selon la revendication 1, **caractérisé en ce que** le coulissement de l'élément porteur (2) est freiné par un autre élément de rotation (8).

6. Le dispositif (1) selon la revendication 5, **caractérisé en ce que** l'autre élément de rotation (8) est un frein de rotation qui se déplace par rapport à un rail de freinage (9) lors du coulissement de l'élément porteur (2) et l'autre élément de rotation (8) coopère avec le rail de freinage (9).

7. Le dispositif (1) selon la revendication 1, **caractérisé en ce que** le dispositif (1) est disposé dans un boîtier (10).

8. Le dispositif (1) selon la revendication 7, **caractérisé en ce que** le boîtier (10) comporte un couvercle (11).

9. Le dispositif (1) selon la revendication 7, **caractérisé en ce que** le boîtier (10) comporte une bague d'adaptation (14) permettant le montage du dispositif (1) dans un accoudoir.

10. Procédé pour faire coulisser un élément porteur (2) permettant de disposer un plateau ou un système d'information/communication en forme de tablette à partir d'une position de rangement et ensuite de rabattre l'élément porteur (2) dans une position d'utilisation à l'aide d'un dispositif selon la revendication 1, **caractérisé en ce que**, lors du coulissement de l'élément porteur (2) de la position de rangement vers la position d'utilisation, l'un parmi l'élément de pliage (7) et le frein de rotation est déplacé le long du rail de guidage (4) par rapport à l'autre parmi l'élément de pliage (7) et le frein de rotation, de façon que l'élément de pliage (7) et l'axe de rotation du frein de rotation soient reliés de manière que l'élément porteur (2) puisse ensuite être rabattu dans la position d'utilisation à l'encontre de la force de rappel du frein de rotation.

11. Le procédé selon la revendication 10, dans lequel l'élément porteur (2) peut être à nouveau déplacé dans la position de rangement à l'aide du mécanisme de pliage, par un relèvement suivi d'un coulissement de l'élément porteur (2), **caractérisé en ce que**, lors du relèvement de l'élément porteur (2) à partir de la position d'utilisation, l'élément de pliage (7) est à nouveau détaché de l'axe de rotation du frein de rotation, et l'un parmi l'élément de pliage (7) et le frein de rotation peut à nouveau être déplacé le long du rail de guidage (4) jusqu'à ce que l'élément porteur (2) se trouve dans la position de rangement.
